# EUROPÄISCHE PATENTSCHRIFT

(11) **EP 2 711 462 B1**
(45) Veröffentlichungstag und Bekanntmachung des Hinweises auf die Patenterteilung: **22.04.2015**
(21) Anmeldenummer: 13450032.1
(22) Anmeldetag: 25.07.2013
(51) Int. Cl.: E01F 9/011

(54) **Verkehrszeichenbrücke**
Gantry
Portique de signalisation

(30) Priorität: 20.09.2012 AT 10272012
(43) Veröffentlichungstag der Anmeldung: 26.03.2014
(73) Patentinhaber: Forster Verkehrs- und Werbetechnik GmbH, 3340 Waidhofen an der Ybbs (AT); Kirchdorfer Fertigteilholding GmbH, 2752 Wöllersdorf (AT)
(72) Erfinder: Grader, Andreas, 8931 Landl (AT); Barnas, Alexander, 1030 Wien (AT)
(74) Vertreter: Beer & Partner Patentanwälte KG

(56) Entgegenhaltungen:
- EP-A2- 0 179 739
- WO-A1-2006/031126
- DE-A1-102009 050 786
- US-A- 2 765 554

## Beschreibung

Die Erfindung betrifft eine Verkehrszeichenbrücke (Schilderbrücke, Überkopfwegweiser) mit den Merkmalen des Oberbegriffes von Anspruch 1, die beispielsweise über einer Fahrbahn von Autobahnen und Schnellstraßen vorgesehen ist.

Aus der WO 2006/031126 A und der US 2,765,554A sind Verkehrszeichenbrücken mit den Merkmalen des einleitenden Teils von Anspruch 1 bekannt. Bei der aus der WO 2006/031126 A bekannten Verkehrzeichenbrücke sind in den Stehern, welche den horizontalen Riegel tragen, im unteren Bereich und im oberen Bereich der Steher Sollbruchstellen vorgesehen. Die Steher sollen beim Aufprallen eines Fahrzeuges brechen. So soll eine Beschädigung des Fahrzeuges möglichst vermieden werden. Die Steher sind an ihren oberen Enden mit dem Riegel lösbar verbunden, wobei durch dort vorgesehene nachgiebige Einlagen ein Verschwenken möglich sein soll.

Herkömmliche Verkehrszeichenbrücken werden in den Mittelstreifen der Autobahnen und Schnellstraßen über Stützen auf Betonsockeln mit Fundamenten gegründet. Die Betonsockel werden in der Regel mit Fahrzeugrückhaltesystemen aus Beton oder Stahl gegen Anprall durch Fahrzeuge abgesichert, wobei nach geltenden Vorschriften für das Straßenwesen für die Bemessung der Fundierung ein Fahrzeuganprallstoß anzusetzen ist.

In Folge der Fundierung der Stützsockel in den hierfür meist zu schmalen Mittelstreifen kann der für beidseitig angeordnete Fahrzeugrückhaltesysteme in Vorschriften vorgegebene Wirkungsbereich (Verschiebungsbereich) nicht eingehalten werden.

In einschlägigen Vorschriften (z.B. Erlass des Bundesministeriums für Verkehr, Industrie und Technik, GZ BMVIT - 328-040/0006 -II/ST2/2010) wird gefordert, dass, insbesondere bei Autobahnen und Schnellstraßen, der Wirkungsbereich von Rückhaltesystemen so zu wählen ist, dass eine freie Verformung von wenigstens 1 m, gewährleistet ist.

Diese Verformung ist auch einzuhalten, wenn Stützen (Stiele) von Verkehrzeichenbrücken auf Betonleitwänden angeordnet sind, damit die Verschiebbarkeit der Betonleitwand durch die Stützen von Verkehrszeichenbrücken nicht behindert ist.

Der Erfindung liegt die Aufgabe zugrunde, Verkehrszeichenbrücken so auszubilden, dass wenigstens mittelstreifenseitig (bezogen auf die Fahrtrichtung links) eine Beweglichkeit von wenigstens 20 cm, insbesondere 0,5 m und bevorzugt bis 1,1 m, gegeben ist.

Gelöst wird diese Aufgabe erfindungsgemäß mit einer Verkehrszeichenbrücke, welche die Merkmale von Anspruch 1 aufweist.

Bevorzugte und vorteilhafte Ausführungsformen der erfindungsgemäßem Verkehrszeichenbrücke sind Gegenstand der Unteransprüche.

Die Beweglichkeit von Rückhaltesystemen in Form von Betonleitwänden, ist bei der Erfindung dadurch gewährleistet, dass die im Bereich des Mittelstreifens vorgesehenen Stützen (Stiele) der Verkehrszeichenbrücke mit dem (horizontalen) Riegel der Verkehrszeichenbrücke über eine biegeweiche Konstruktion (ein Gelenk) verschwenkbar verbunden sind, und dass die Betonleitwand miteinander beweglich verbundene Elemente aufweist, die quer zur Richtung der Fahrbahn verschiebbar ausgebildet sind.

In einer möglichen Ausführungsform ist ein Gelenkrahmen mit einseitiger gelenkiger A-Konstruktion vorgesehen.

Die mittelstreifenseitigen Stützen der Verkehrszeichenbrücke, die beispielsweise in A-Form ausgebildet sind, können auf besonders ausgebildeten Elementen der Betonleitwand (Fertigteil-Sonderelemente), die mit den übrigen Elementen der Betonleitwand gekoppelt werden können, gegründet sein.

Die äußere, am Fahrbahnrand bezogen auf die Fahrtrichtung rechts(Randstreifen) angeordnete, Stütze der Verkehrszeichenbrücke kann wie üblich auf Betonsockeln mit Fundierung starr verankert sein und übernimmt beispielsweise die Windkräfte in Querrichtung und hilfsweise in Längsrichtung.

Alle globalen Seitenkräfte können bei der erfindungsgemäßen Verkehrszeichenbrücke ebenfalls über diese äußere Stütze abgeführt werden.

Die im Bereich der Mittelstreifen vorgesehenen Stützen, insbesondere die A-Stützen, der erfindungsgemäßen Verkehrszeichenbrücke übernehmen nur vertikale Lasten und Windlasten parallel zur Straßenlängsrichtung über Zug und Druck.

Die Stützen der erfindungsgemäßen Verkehrszeichenbrücke sind an einer Betonleitwand gelenkig verankert.

Vorteilhaft ist es, dass das Gelenk (bzw. die Gelenke) am Stützfuß bei A-Stützen ein doppeltes Bolzengelenk ist und ein Verschwenken um eine horizontale Achse, die zur Betonleitwand senkrecht ausgerichtet ist, in Fahrtrichtung und ein Verschwenken um eine horizontale Achse, die zur Betonleitwand parallel ausgerichtet ist, erlauben. Dies hat den Vorteil, dass wegen der gelenkigen Kupplung der Elemente der Betonleitwand bei einem Fahrzeuganprall auf die Elemente der Betonleitwand, auf welchen die Verkehrszeichenbrücke im Bereich des Mittelstreifens abgestützt ist, ein Verschieben, beispielsweise von mindestens 1 m, ungehindert möglich ist. Dabei stellt sich die Stütze (oder die A-Stütze) der Schilderbrücke schräg.

Bei der Erfindung ist vorgesehen, dass die Stützen, insbesondere die Stützen der A-Stütze, oben, also im Bereich des Riegels der Verkehrszeichenbrücke so angebracht sind, dass sich die Stützen verschwenken können (beispielsweise um eine im Wesentlichen lotrechte Achse), wenn die Betonleitwand bei einem Anprall verschoben wird und Elemente der Betonleitwand eine Verdrehung um eine im Wesentlichen vertikale Achse erfahren, wodurch ein Knick in der Element-Fuge entsteht.

Weitere Einzelheiten und Merkmale der Erfindung ergeben sich aus der nachstehenden Beschreibung unter Bezugnahme auf die angeschlossenen Zeichnungen. Es zeigen
- Fig. 1: eine Verkehrszeichenbrücke,
- Fig. 2: eine Einzelheit im Bereich des oberen Endes einer A-Stütze,
- Fig. 3: die Einzelheit aus Fig. 2 im Schnitt,
- Fig. 4: eine Einzelheit im Bereich des Fußes einer Stütze,
- Fig. 5 bis Fig. 8: verschiedene Stellungen der A-Stütze und
- Fig. 9: Elemente einer Betonleitwand.

Eine Verkehrszeichenbrücke 1, die als Schilderbrücke oder Überkopfwegweiser ausgebildet sein kann, besitzt am, bezogen auf die Fahrtrichtung, rechten Rand der Fahrbahn 50 (Randstreifen) eine Abstützung mit einer Stütze 2, die auf einem Fundament 5 im Untergrund 6 befestigt ist. Am Kopf 3 der Stütze 2 ist der Riegel 4 der Verkehrszeichenbrücke 1 befestigt.

Im Bereich des Mittelstreifens, also am, bezogen auf die Fahrtrichtung, linken Fahrbahnrand wird der Riegel 4 der Verkehrszeichenbrücke 1 von zwei Stützen 7 getragen. Die Stützen 7 sind oben miteinander zu einer A-Stütze 8 verbunden.

Die unteren Enden 9 (Füße) der Stützen 7 sind auf der oberen Endfläche 11 einer im Bereich des linken Fahrbahnrandes, insbesondere im Bereich eines Mittelstreifens vorgesehenen Betonleitwand 10, die aus miteinander gekuppelten Elementen 61 (Fig. 9) besteht, befestigt.

Wie insbesondere Fig. 2 zeigt, ist zwischen dem im Wesentlichen horizontal ausgerichteten Riegel 4 der Verkehrszeichenbrücke 1 und den Stützen 7 eine gelenkige Verbindung 15 vorgesehen, die ein Verschwenken der Stützen 7 gegenüber dem Riegel 4 um eine im Wesentlichen horizontale Achse und ein Verschwenken der Stützen 7 um eine im Wesentlichen lotrechte Achse erlaubt.

Die Verbindung 15 ist im Einzelnen wie folgt aufgebaut:

Im Bereich des mittelstreifenseitigen Endes 16 des Riegels 4 ist ein um eine im Wesentlichen horizontale Achse schwenkbarer U-förmiger Träger 17 vorgesehen. Der U-förmige Träger 17 umfasst eine Grundplatte 18 und zwei von diesen nach oben abstehende Schenkel 19. In den Schenkeln 19 ist, wie auch Fig. 3 zeigt, eine Gewindestange 20 vorgesehen, die ein Rohr 21 durchgreift, das mit den Schenkeln 19 des U-förmigen Trägers 17 verbunden ist. Mit dem Ende 16 des Riegels 4 ist ein Hüllrohr 22 durch Schweißen verbunden, in dem das Rohr 21, das mit den Schenkeln 19 des U-förmigen Trägers 17 verbunden ist, verdrehbar aufgenommen ist. Zur Sicherung der Gewindestange 20 sind auf deren Enden Muttern und Kontermuttern geschraubt.

Zwischen der Außenseite des Riegels 4 und der Innenseite der Schenkel 19 des U-Trägers 17 ist Spiel vorgesehen, damit eine freie Verschwenkbarkeit des U-Trägers 17 um die im Wesentlichen horizontale Achse und damit der Stützen 7 möglich ist.

Von der Grundplatte 18 des U-förmigen Trägers 17 ragt ein Rohr 30 nach unten, das die Funktion einer im Wesentlichen lotrechten Achse übernimmt, um welche die Stützen 7 der A-Stütze 8 verschwenkbar sind.

Wie insbesondere Fig. 3 zeigt, ist mit der in Fig. 3 rechten Stütze 7 ein Rohr 31 verbunden, das in sich das Rohr 30 aufnimmt. Das Rohr 31 ist mit der Stütze 7 über zwei Laschen 32, 33 verbunden und erstreckt sich zwischen diesen Laschen 32, 33. Mit der anderen Stütze 7 sind zwei im Wesentlichen waagrechte Laschen 34, 35 verbunden, die Augen aufweisen, durch die das Rohr 30, das am U-förmigen Träger 17 befestigt ist, greift. So sind die Stützen 7 um eine Achse verschwenkbar, die durch das Rohr 30 definiert ist, das am U-förmigen Träger 17 angebracht ist. Diese Achse ist im Wesentlichen lotrecht ausgerichtet und steht im Wesentlichen normal zum Riegel 4.

Das untere Ende des Rohres 30 ist durch eine Abdeckhaube 36 verschlossen, die mit Hilfe einer Schraube 37 an einem Quersteg 38 im Rohr 30 gehalten ist.

Die Verschwenkbarkeit der Stützen 7, um die im Wesentlichen lotrecht ausgerichtete Achse, ist durch zwei, von der Grundplatte 18 des U-förmigen Trägers 17 nach unten abstehende, quer zur Längsstreckung des Riegels 4 verlaufende Stege 25 begrenzt, an welchen die Laschen 33 und 35 am Ende des Verdrehbereiches der Stützen 7 anliegen.

Aus Fig. 4 ist ersichtlich, dass die unteren Enden 9 der Stützen 7 der A-Stütze 8 (also deren Füße) mit Hilfe eines Doppelgelenkes 40 an Elementen 61 der Betonleitwand 10 befestigt sind.

Auf der Betonleitwand 10 ist auf deren oberen Endfläche 11 über in Elemente 61 der Betonleitwand 10 eingesetzte Anker eine Platte 41 befestigt, die zwei nach oben weisende Laschen 42 aufweist, in denen eine Achse 43 (horizontal und parallel zur Betonleitwand 10) festgelegt ist. Über die Achse 43 ist ein Rohr 44 gesteckt, das eine weitere Lasche 45 trägt. Am unteren Ende der Stütze 7 sind zwei zueinander parallel ausgerichtete Flansche 46 vorgesehen, die zwischen sich die Lasche 45, die um die Achse 43 verschwenkbar ist, aufnehmen. Die Verbindung zwischen der Lasche 45 und den Flanschen 46 erfolgt mit Hilfe eines Bolzens 47, der durch Mutter und Kontermutter gesichert ist.

Die gezeigte Ausführungsform erlaubt es, dass die Stütze 7 gegenüber dem Element der Betonleitwand 10 nicht nur um eine horizontale, in Richtung der Längsachse der Betonleitwand 10 ausgerichtete, also zur Betonleitwand 10 parallele Achse (Achse 43), sondern auch um eine, horizontale, zur Betonleitwand 10 senkrecht ausgerichtete Achse (Bolzen 47), verschwenkbar ist.

Die beschriebene Ausbildung der Verkehrszeichenbrücke 1 erlaubt ausgehend von der in Fig. 1 gezeigten Grundstellung, in der die Stützen 7 der A-Stütze 8 im Wesentlichen normal zum Riegel 4 ausgerichtet sind, eine Beweglichkeit nach mehreren Richtungen.

So kann, wie in Fig. 6 gezeigt, die Betonleitwänd 10 in Richtung auf die Fahrbahn 50 hin, also vom Mittelstreifen weg, verschoben werden, wobei die A-Stütze 8 gegenüber dem Riegel 4, in Richtung auf die Verkehrszeichenbrücke 1 hin, verschwenkt. Ebenso ist, wie in Fig. 5 gezeigt, ein Verschwenken der A-Stütze 8 von der Verkehrszeichenbrücke 1 weg, also ein Verschieben der Betonleitwand 10 zum Mittelstreifen hin, möglich.

Soferne ein Aufprall zur Folge hat, dass die Betonleitwand 10 knickt, erlaubt es die oben beschriebene Ausbildung des Gelenkes 15 mit der verschwenkbaren Lagerung der Stützen 7 der A-Stütze 8 im Bereich ihres Kopfes, also dem Bereich, in dem sie mit dem Riegel 4 verbunden sind, dass die Stützen 7 verschwenken, wenn die Betonleitwand 10 knickt, ohne dass dieses Knicken durch die Stützen 7 behindert wird. Dabei kann ein Knicken so, wie dies in Fig. 7 gezeigt ist, von der Fahrbahn 50 weg oder, wie dies in Fig. 8 gezeigt ist, zur Fahrbahn 50 hin, erfolgen.

Es versteht sich, dass ein Knicken der Betonleitwand 10 gemäß Fig. 7 und Fig. 8 auch mit einem Verschieben der Betonleitwand 10, wie dies in Fig. 5 und Fig. 6 gezeigt ist, kombiniert sein kann.

Nachstehend wird die besondere und bevorzugte Ausbildung von Elementen 61 einer Betonleitwand 10, auf welcher die Stützen 7 der A-Stütze 8 der erfindungsgemäßen Verkehrszeichenbrücke 1 abgestützt sein können, beschrieben.

Die Elemente 61 der Betonleitwand 10, auf deren oberen Endfläche 11 die unteren Enden der Stützen 7 der A-Stütze 8 über die Doppelgelenke 40 befestigt sind, weisen im Bereich, in dem sie miteinander verbunden sind, eine größere Breite auf als die übrigen Elemente der Betonleitwand 10.

Die Elemente 61 haben an einem Ende eine Breite, die jener üblicher Elementen von Betonleitwänden entspricht. Zwischen dem schmaleren Bereich 62 und dem breiteren Bereich 63 der Elemente 61 ist ein keilförmiger Übergangsbereich 64 vorgesehen.

In den Stirnflächen 65 der Element 61 sind lotrechte Bleche 66, die über die Stirnfläche 65 vorstehen, vorgesehen. Die Elemente 61 werden miteinander über mehrere Schraubbolzen 67, die Löcher 68 in den einander überlappenden Blechen 66 durchgreifen, verbunden. Die Stoßstelle, also der Bereich, in dem die Elemente 61 über die Bleche 66 miteinander verbunden sind, wird eine U-förmige Abdeckung aus (Stahl-)Blech 69 aufgesetzt und befestigt.

Die als Betonfertigteile ausgebildeten Elemente 61 sind im eingebauten (und wie beschrieben miteinander verbunden) Zustand miteinander vertikal und quer zur Fahrtrichtung (also um eine horizontale Achse) biegesteif sowie horizontal und quer zur Fahrtrichtung (also um eine lotrechte Achse) beweglich, verbunden. Die Elemente 61 können also so wie in den Fig. 7 und 8 gezeigt eine Stellung einnehmen, in der sie miteinander einen (stumpfen) Winkel einschließen.

Zusammenfassend kann ein Ausführungsbeispiel der Erfindung wie folgt beschrieben werden.

Eine auf Schnellstraßen oder Autobahnen angebrachte Verkehrszeichenbrücke 1 besitzt einen, im Wesentlichen horizontalen Riegel 4, der im Bereich des Fahrbahnrandes oder des Mittelstreifens auf einer Betonleitwand 10 über eine A-Stütze 8 umfassend zwei Stützen 7 abgestützt ist. Die A-Stütze 8 ist zum Riegel 4 über eine gelenkige Verbindung 15 gekuppelt, die derart ausgelegt ist, dass die A-Stütze 8 gegenüber dem Riegel 4 unterschiedliche Winkel einnehmen, also in Richtung auf die Fahrbahn 50 hin oder in Richtung auf den Fahrbahnrand oder den Mittelstreifen hin verschwenken kann. Zusätzlich sind die Stützen 7 der A-Stütze 8 in der gelenkigen Verbindung 15 um eine im Wesentlichen lotrechte Achse verschwenkbar gelagert. So behindern die Stützen 7 nicht, dass die Betonleitwand bei einem Anprall verschoben wird und die Einzelelemente eine Verdrehung um eine im Wesentlichen vertikale Achse erfahren, wodurch ein Knick in der Element-Fuge (Fertigteilverbindung) entsteht. Die Betonleitwand 10 besitzt im Bereich der A-Stütze 8 der Verkehrszeichenbrücke 1 miteinander um eine im Wesentlichen lotrechte Achse gelenkig verbundene Elemente 61.

## Patentansprüche

1. Verkehrszeichenbrücke (1) mit einem im Wesentlichen horizontal angeordneten Riegel (4) und an den Enden des Riegels (4) vorgesehenen Stützen (2,7), wobei die wenigstens eine im Bereich eines Fahrbahnrandes, insbesondere eines Mittelstreifens, angeordnete Stütze (7) mit dem Riegel (4) über eine bewegliche Konstruktion, insbesondere ein Gelenk (15), beweglich, insbesondere verschwenkbar und verdrehbar, verbunden ist, **dadurch gekennzeichnet, dass** der Fuß (9) der mit dem Riegel (4) über eine bewegliche Konstruktion verbundenen Stütze (7) auf einer Betonleitwand (10) befestigt ist und dass der Fuß (9) dieser Stütze (7) mit der Betonleitwand (10) über ein Doppelgelenk (40) verbunden ist.

2. Brücke nach Anspruch 1, **dadurch gekennzeichnet, dass** fahrbahnrandseitig, insbesondere mittelstreifenseitig, zwei Stützen (7) in Form einer A-Stütze (8) vorgesehen sind.

3. Brücke nach Anspruch 2, **dadurch gekennzeichnet, dass** die Stützen (7) im Gelenk (15) um eine im Wesentlichen lotrechte, zur Längserstreckung des Riegels (4) senkrechte Achse verdrehbar gelagert sind.

4. Brücke nach Anspruch 1, **dadurch gekennzeichnet, dass** das Doppelgelenk (40) ein Verschwenken im Wesentlichen in Richtung der Betonleitwand (10) und in einer Richtung quer zur Betonleitwand (10) erlaubt.

5. Brücke nach einem der Ansprüche 1 bis 4, **dadurch gekennzeichnet, dass** im Bereich des oberen Endes der Stütze (7) ein U-förmiger Träger (17) vorgesehen ist, der mit dem Riegel (4) um eine quer zum Riegel (4) und im Wesentlichen horizontal ausgerichtete Achse verschwenkbar ist.

6. Brücke nach Anspruch 5, **dadurch gekennzeichnet, dass** das obere Ende der Stütze (7) an dem U-förmigen Träger (17) um eine, im Wesentlichen lotrechte, zur Längserstreckung des Riegels (4) senkrecht stehende Achse verschwenkbar befestigt ist.

7. Brücke nach einem der Ansprüche 2 bis 6, **dadurch gekennzeichnet, dass** von dem Riegel (4) eine insbesondere als Rohr (30) ausgebildete Achse, in Gebrauchslage nach unten absteht, an der die oberen Enden der Stützen (7) zueinander verschwenkbar gehalten sind.

8. Brücke nach Anspruch 7, **dadurch gekennzeichnet, dass** an einer Stütze (7) ein Rohr (31) vorgesehen ist, das über die Achse gesteckt ist und dass die andere Stütze (7) Laschen (34, 35) aufweist, die mit Öffnungen verdrehbar über die nach unten abstehende Achse gesteckt sind.

9. Brücke nach Anspruch 7 oder 8, **dadurch gekennzeichnet, dass** die nach unten abstehende Achse ein Rohr (30) ist, das am U-förmigen Träger (17) befestigt ist.

10. Brücke nach Anspruch 9, **dadurch gekennzeichnet, dass** das die Achse bildende Rohr (30) in dem mit einer Stütze (7) verbundenen Rohr (31) aufgenommen ist.

11. Brücke nach einem der Ansprüche 1 bis 10, **dadurch gekennzeichnet, dass** die Stütze (7) über das Doppelgelenk (40) um eine zur Betonleitwand (10) senkrechte, horizontale Achse und eine zur Betonleitwand (10) parallele, horizontale Achse schwenkbar ist.

12. Brücke nach einem der Ansprüche 1 bis 11, **dadurch gekennzeichnet, dass** das Doppelgelenk (40) eine Grundplatte (41), an der über Laschen (42) eine Achse (43) angeordnet ist, aufweist, dass über die Achse (43) ein Rohr (44) gesteckt ist, von dem eine weitere Lasche (45) absteht, dass am Fuß (9) der Stütze (7) zwei Flansche (46) angeordnet sind, die über eine Achse (47) der vom Rohr (44) abstehenden Lasche (45) schwenkbar gekuppelt sind.

13. Brücke nach einem der Ansprüche 2 bis 12, **dadurch gekennzeichnet, dass** Elemente (61) der Betonleitwand (10), auf denen die Stützen (7) der A-Stütze (8) über das Doppelgelenk (40) befestigt sind, im Bereich des Doppelgelenkes (40) einen gegenüber dem übrigen Bereich verbreiterte obere Endfläche (11) aufweisen.

14. Brücke nach einem der Ansprüche 2 bis 13, **dadurch gekennzeichnet, dass** Elemente (61) der Betonleitwand, an denen die Stützen (7) der A-Stütze (8) befestigt sind, miteinander vertikal und quer zur Fahrtrichtung, nämlich quer zur Längserstreckung der Betonleitwand (10) biegesteif, und horizontal und quer zur Fahrtrichtung biegeweich verbunden sind.

15. Brücke nach Anspruch 14, **dadurch gekennzeichnet, dass** die Elemente (61) miteinander durch einander überlappende und miteinander verbundene Bleche (66), die von einander zugewendeten Stirnflächen (65) der Elemente (61) abstehen, gekuppelt sind.

16. Brücke nach einem der Ansprüche 13 bis 15, **dadurch gekennzeichnet, dass** die Verbundstelle der Elemente (61) der Betonleitwand (10) durch eine aufgesetzte Abdeckung(69) abgedeckt ist.

## Claims

1. A road sign gantry (1), having a substantially horizontally arranged beam (4) and supports (2, 7) provided at the end of the beam (4), the at least one support (7) that is arranged in the region of a carriageway edge, in particular a central reservation, being connected movably, in particular pivotably and rotatably, to the beam (4) by means of a movable structure, in particular a joint (15), **characterised in that** the foot (9) of the support (7) that is connected to the beam (4) by means of a movable structure is fastened to a concrete barrier (10) and that the foot (9) of said support (7) is connected to the concrete barrier (10) by means of a double joint (40).

2. The gantry according to Claim 1, **characterised in that** two supports (7) in the form of an A-support (8) are provided on the carriageway edge side, in particular on the central reservation side.

3. The gantry according to Claim 2, **characterised in that** the supports (7) are mounted in the joint (15) such that they can rotate about a substantially vertical axis that is perpendicular to the longitudinal extent of the beam (4).

4. The gantry according to Claim 1, **characterised in that** the double joint (40) allows pivoting substantially in the direction of the concrete barrier (10) and in a direction transverse to the concrete barrier (10).

5. The gantry according to any one of Claims 1 to 4, **characterised in that** in the region of the upper end of the support (7), a U-shaped carrier (17) is provided, which can be pivoted with the beam (4) about an axis aligned transversely to the beam (4) and substantially horizontally.

6. The gantry according to Claim 5, **characterised in that** the upper end of the support (7) is fastened to the U-shaped carrier (17) such that it can pivot about a substantially vertical axis that is perpendicular to the longitudinal extent of the beam (4).

7. The gantry according to any one of Claims 2 to 6, **characterised in that** an axis, in particular formed as a tube (30), projects towards from the beam (4) when in the use position, on which axis the upper ends of the support (7) are held such that they can pivot towards each other.

8. The gantry according to Claim 7, **characterised in that** a tube (31) is provided on one support (7), which tube is placed over the axis, and that the other support (7) has lugs (34, 35), which can be placed with openings rotatably over the downwardly projecting axis.

9. The gantry according to Claim 7 or 8, **characterised in that** the downwardly projecting axis is a tube (30), which is fastened to the U-shaped carrier (17).

10. The gantry according to Claim 9, **characterised in that** the tube (30) that forms the axis is accommodated in the tube (31) that is connected to a support (7).

11. The gantry according to any one of Claims 1 to 10, **characterised in that** the support (7) can be pivoted by means of the double joint (40) about a horizontal axis that is perpendicular to the concrete barrier (10) and a horizontal axis that is parallel to the concrete barrier (10).

12. The gantry according to any one of Claims 1 to 11, **characterised in that** the double joint (40) has a baseplate (41), on which an axis (43) is arranged by means of lugs (42), that a tube (44) is placed over the axis (43), from which tube a further lug (45) projects, that two flanges (46) are arranged on the foot (9) of the support (7), which flanges are coupled pivotably by means of an axis (47) of the lug (45) projecting from the tube (44).

13. The gantry according to any one of Claims 2 to 12, **characterised in that** elements (61) of the concrete barrier (10), to which the supports (7) of the A-support (8) are fastened by means of the double joint (40), have an upper end face (11) that is wider in the region of the double joint (40) than in the remaining region.

14. The gantry according to any one of Claims 2 to 13, **characterised in that** elements (61) of the concrete barrier, to which the supports (7) of the A-support (8) are fastened, are connected to each other in a rigid manner vertically and transversely to the direction of travel, namely transversely to the longitudinal extent of the concrete barrier (10), and in a flexible manner horizontally and transversely to the direction of travel.

15. The gantry according to Claim 14, **characterised in that** the elements (61) are coupled to each other by means of overlapping plates (66), which are connected to each other and project from mutually facing end faces (65) of the elements (61).

16. The gantry according to any one of Claims 13 to 15, **characterised in that** the join of the elements (61) of the concrete barrier (10) is covered by a cover (69) placed thereon.

## Revendications

1. Portique de signalisation (1) avec une barre (4) agencée quasiment horizontalement et des supports (2, 7) prévus aux extrémités de la barre (4), dans lequel l'au moins un support (7) agencé dans la région d'une bordure de chaussée, en particulier dans une voie centrale, est relié à la barre (4) de façon mobile, en particulier de façon pivotante et rotative, par le biais d'une construction mobile, en particulier d'une articulation (15), **caractérisé en ce que** le pied (9) du support (7) relié à la barre (4) par le biais d'une construction mobile est fixé à un mur conducteur en béton (10), et **en ce que** le pied (9) de ce support (7) est relié au mur conducteur en béton (10) par le biais d'une double articulation (40).

2. Portique selon la revendication 1, **caractérisé en ce qu'**il est prévu deux supports (7) sous la forme d'un support en A (8) du côté de la bordure de chaussée, en particulier du côté de la voie centrale.

3. Portique selon la revendication 2, **caractérisé en ce que** les supports (7) sont montés dans l'articulation (15) de manière rotative autour d'un axe quasiment vertical, en particulier perpendiculaire à l'étendue longitudinale de la barre (4).

4. Portique selon la revendication 1, **caractérisé en ce que** la double articulation (40) permet un pivotement essentiellement dans la direction du mur conducteur en béton (10) et dans une direction transversale au mur conducteur en béton (10).

5. Portique selon l'une des revendications 1 à 4, **caractérisé en ce que** dans la région de l'extrémité supérieure du support (7), il est prévu un élément porteur en forme de U (17) apte à pivoter avec la barre (4) autour d'un axe orienté quasiment horizontalement et transversal à la barre (4).

6. Portique selon la revendication 5, **caractérisé en ce que** l'extrémité supérieure du support (7) est fixée à l'élément porteur en forme de U (17) de façon à pouvoir pivoter autour d'un axe quasiment vertical s'étendant perpendiculairement à l'étendue longitudinale de la barre (4).

7. Portique selon l'une des revendications 2 à 6, **caractérisé en ce qu'**un axe en particulier conçu comme un conduit (30) s'étend vers le bas à partir de la barre (4) dans la position d'utilisation, sur lequel les extrémités supérieures des supports (7) sont maintenues de façon à pouvoir pivoter les unes par rapport aux autres.

8. Portique selon la revendication 7, **caractérisé en ce que** sur un support (7), il est prévu un conduit (31) enfiché par le biais de l'axe, et **en ce que** l'autre support (7) comporte des pattes (34, 35) enfichées de façon rotative avec des ouvertures par le biais de l'axe s'étendant vers le bas.

9. Portique selon la revendication 7 ou 8, **caractérisé en ce que** l'axe s'étendant vers le bas est un conduit (30) fixé à l'élément porteur en forme de U (17).

10. Portique selon la revendication 9, **caractérisé en ce que** le conduit formant l'axe (30) est accueilli dans le conduit (31) relié à un support (7).

11. Portique selon l'une des revendications 1 à 10, **caractérisé en ce que** le support (7) est apte à pivoter, par le biais de la double articulation (40), autour d'un axe horizontal perpendiculaire au mur conducteur en béton (10) et autour d'un axe horizontal parallèle au mur conducteur en béton (10).

12. Portique selon l'une des revendications 1 à 11, **caractérisé en ce que** la double articulation (40) comporte une plaque de base (41) sur laquelle est agencé un axe (43) par le biais de pattes (42), **en ce qu'**un conduit (44) sur lequel fait saillie une autre patte (45) est enfiché par le biais de l'axe (43), **en ce que** deux brides (46) sont agencées sur le pied (9) du support (7), lesquelles sont accouplées de façon pivotante par le bais d'un axe (47) de la patte (45) faisant saillie sur le conduit (44).

13. Portique selon l'une des revendications 2 à 12, **caractérisé en ce que** des éléments (61) du mur conducteur en béton (10), sur lesquels sont fixés les supports (7) du support en A (8) par le biais de la double articulation (40), comportent une surface terminale supérieure (11) dans la région de la double articulation (40), laquelle est élargie par rapport à la région restante.

14. Portique selon l'une des revendications 2 à 13, **caractérisé en ce que** des éléments (61) du mur conducteur en béton, sur lesquels sont fixés les supports (7) du support en A (8), sont reliés entre eux de façon rigide en flexion verticalement et transversalement à la direction de circulation, notamment transversalement à l'étendue longitudinale du mur conducteur en béton (10), et de façon souple en flexion horizontalement et transversalement à la direction de circulation.

15. Portique selon la revendication 14, **caractérisé en ce que** les éléments (61) sont accouplés entre eux par des tôles (66) reliées entre elles et superposées les unes aux autres, lesquelles font saillie sur des surfaces frontales (65) des éléments (61) tournées les unes vers les autres.

16. Portique selon l'une des revendications 13 à 15, **caractérisé en ce que** la point d'assemblage des éléments (61) du mur conducteur en béton (10) est recouvert par un moyen de recouvrement (69) placé dessus.
